# EUROPÄISCHE PATENTSCHRIFT

(11) **EP 0 843 758 B1**
(45) Veröffentlichungstag und Bekanntmachung des Hinweises auf die Patenterteilung: **15.03.2000**
(21) Anmeldenummer: 96919626.0
(22) Anmeldetag: 04.06.1996
(51) Int. Cl.: D21G 1/02

(54) **WALZE**
ROLLER
ROULEAU

(30) Priorität: 11.08.1995 DE 19529711; 22.04.1996 DE 29607233 U
(43) Veröffentlichungstag der Anmeldung: 27.05.1998
(73) Patentinhaber: Eduard Küsters Maschinenfabrik GmbH & Co. KG, 47805 Krefeld (DE)
(72) Erfinder: SVENKA, Peter, D-47929 Grefrath (DE); BRENDEL, Bernhard, 47929 Grefrath (DE)
(74) Vertreter: Palgen, Peter, Dipl.-Phys. Dr.
(86) Internationale Anmeldenummer: DE9600976
(87) Internationale Veröffentlichungsnummer: WO9707281

(56) Entgegenhaltungen:
- US-A- 5 023 985
- US-A- 5 171 404

## Beschreibung

Die Erfindung bezieht sich auf eine Walze der dem Oberbegriff des Anspruchs 1 entsprechenden Art.

Derartige Walzen werden zur Behandlung der in Rede stehenden Bahnen vielfältig eingesetzt, insbesondere beim Glätten und Satinieren von Papier. In diesem Fall arbeitet eine Walze mit einem elastisch nachgiebigen Überzug mit einer beheizten Gegenwalze mit einem glattpolierten Walzenumfang aus Stahl zusammen, wie es z.B. in der DE 30 20 669 A1 dargestellt ist. Der elastisch nachgiebige Überzug kann aus Kunststoff von etwa 10 mm bis 30 mm radialer Stärke bestehen. Besonders in früherer Zeit wurden die elastisch nachgiebigen Walzen als sogenannte Papierwalzen ausgebildet, bei denen auf dem Walzenkörper Ringscheiben aus Papier hintereinander aufgereiht und zwischen Endscheiben aus Stahl unter hohem axialen Druck zu einem kompakten Belag zusammengedrückt werden. Die Papierwalzen werden überschliffen, so daß sie eine exakte zylindrische Umfangsfläche erhalten. Der Papierbelag weist Eigenschaften auf, die für den Glättungs- und Satiniervorgang besonders vorteilhaft sind. Die Papierwalzen werden im Kalander oder im Glättwerk meist im Wechsel mit gegebenenfalls beheizten harten Walzen mit einer Oberfläche aus Stahl eingesetzt. Überwiegend sind also im Walzspalt eines Kalanders oder eines Glättwerks eine weiche Walze und eine harte Walze miteinander gepaart.

Der eigentliche Glättungseffekt tritt hierbei auf der Seite der beheizten "harten" Walze auf, während auf der Seite der "weichen" Walze kaum eine Veränderung an dem Papier festzustellen ist. Die weiche Walze wird eingesetzt, um im Walzspalt eine gewisse Nachgiebigkeit sicherzustellen. Die einlaufende Papierbahn hat eine innere Struktur mit dickeren und härteren Stellen. Würde man eine solche Papierbahn zwischen zwei harten Walzen glätten, so könnte die sogenannte Speckigkeit des Papiers auftreten, bei der die härteren Stellen gewaltsam eingeebnet werden und dadurch eine gewisse Glasigkeit und Umständen auch eine Dunkelfärbung zeigen. Diese Wirkungen kommen durch überhöhte Drücke an den dichteren Stellen des Papiers zustande, die durch das Zusammenwirken einer harten Walze mit einer weichen Walze vermieden werden.

Um die notwendige Gesamtwirkung an der Papierbahn zu erzielen, ist es aus der DE 32 01 635 C2 schon bekannt, zwei Walzenpaare unmittelbar hintereinander auf die Papierbahn einwirken zu lassen, wobei der Angriff der weichen Walze von der gleichen Seite der Papierbahn erfolgen kann, wenn eine Schonung der der Walkarbeit unterliegenden weichen Beläge angestrebt und der gewünschte Effekt in zwei Schritten erzielt werden soll, oder von verschiedenen Seiten, wenn das Papier sogleich beidseitig die gewünschte Oberflächenverbesserung erhalten soll.

Bei den bekannten Vorrichtungen zur Erzeugung von Glätte und Glanz ist die weiche Walze an der gewünschten Wirkung eigentlich kaum beteiligt, sondern hat nur die Funktion der Schonung der Papierbahn. Das führt dazu, daß in vielen Fällen mehrere Walzspalte zur Herbeiführung des gewünschten Effekts notwendig sind.

Der Erfindung liegt die Aufgabe zugrunde, eine Walze der gattungsgemäßen Art so auszugestalten, daß sie in den Behandlungsvorgang der Bahn, insbesondere der Papierbahn mehr einbezogen werden kann.

Diese Aufgabe wird durch eine Walze der dem Oberbegriff des Anspruchs 1 entsprechenden Art gelöst.

Im Hinblick auf die elastische Nachgiebigkeit kann durch geeignete Auswahl des Weichmetalls dafür gesorgt werden, daß die Verhältnisse ähnlich gelagert sind wie bei einer mit einem Kunststoffüberzug z.B. aus härterem Polyurethan versehenen Walze. Der Ausdruck "Weichmetall" soll im vorliegenden Zusammenhang Metalle bedeuten, deren E-Modul zwar ein Mehrfaches des E-Moduls der üblichen Kunststoffüberzüge beträgt, die aber immer noch eine genügende Nachgiebigkeit und Rückstellfähigkeit besitzen, um bei einem Einsatz als Walzenüberzug die Funktion der Verringerung von Druckspannungsspitzen in einem Substrat wie Papier ausüben zu können, wenn dieses zwischen einer mit dem "Weichmetall" belegten Walze und einer harten Walze geglättet wird.

Der entscheidende Punkt des Weichmetallüberzugs ist jedoch, daß eine Walze mit einem metallischen Überzug im Hinblick auf die Wärmeleitung einer Walze mit einem Kunststoffüberzug weitaus überlegen ist. Eine solche Walze kann also die zwischen der Bahn und der Walze übertragene Wärmemenge in einer ganz anderen Art beeinflussen als eine mit einem Kunststoffüberzug versehene Walze oder eine Papierwalze.

Diese Eigenschaft kommt insbesondere dann zur Geltung, wenn die Walze von innen beheizt ist und durch den Überzug hindurch Wärme auf die Bahnoberfläche zu übertragen ist. Dies funktioniert bei einem metallischen Überzug in erheblich größerem Umfang als bei einem Kunststoff- oder Papierüberzug.

Als Weichmetall soll ein solches mit einem Schmelzpunkt von mehr als 200°C und einem E-Modul von weniger als 80.000 N/mm² verstanden sein.

Insbesondere kommt ein Weichmetall mit einem E-Modelvon weniger als 20.000 N/mm² in Betracht (Anspruch 3).

Die 200°C-Grenze ist durch die heute vorkommenden maximalen Oberflächentemperaturen von Walzen zur Behandlung von Papier, Kunststoff und dergleichen bestimmt. Die obere E-Modul-Grenze stellt sicher, daß die elastische Nachgiebigkeit in noch ausreichendem Maß vorhanden und in ihrer Funktion einem Überzug aus Kunststoff oder Papier vergleichbar ist.

Wichtige Ausführungsbeispiele für erfindungsgemäß einzusetzende Weichmetalle sind solche wie Blei und/oder Magnesium und/oder Aluminium (Anspruch 3). Blei hat einen Schmelzpunkt von 327°C und einen E-Modul von etwa 17.500 N/mm², Magnesium einen Schmelzpunkt von etwa 650°C und einen E-Modul von etwa 29.000 N/mm², Aluminium einen Schmelzpunkt von ca. 660°C und einen E-Modul von etwa 77.000 N/mm².

Zur optimalen Einstellung der mechanischen Eigenschaften des Überzuges wird meist kein reines Metall verwendet werden, sondern eine geeignete Blei- und/oder Magnesium- und/oder Aluminiumlegierung (Anspruch 4).

In Betracht kommen als Bleilegierungen z.B. Werkstoffe wie Hartblei, Druckgußlegierungen auf Bleibasis und Lagermetall auf Bleibasis.

Es ist auch möglich, eine blei- und/oder magnesiumhaltige Legierung zu verwenden, bei der Blei und/oder Magnesium und/oder Aluminium nicht der Grundwerkstoff, sondern nur ein Zusatz zu einer anders aufgebauten Legierung sind (Anspruch 5).

Die Stärke des Überzuges aus dem Weichmetall kann etwa der Stärke eines üblichen Kunststoffüberzuges entsprechen und 5 mm bis 20 mm (Anspruch 6), insbesondere 10 mm bis 15 mm (Anspruch 7) betragen.

Für die Erzeugung des Bleiüberzugs auf dem zylindrischen Walzenkörper kommen alle geeigneten bekannten Verfahren in Betracht. Beispielsweise kann gemäß Anspruch 8 der Überzug in schmelzflüssigem Zustand auf den Walzenkörper aufgebracht sein, beispielsweise im Wege der Tauchverbleiung oder von Verfahren ähnlich der Auftragsschweißung oder im Wege des Spritzens.

Gemäß Anspruch 9 kann der Überzug aber auch in Gestalt von Formteilen auf den Walzenkörper aufgebracht sein, die mit den Walzenkörper und gegebenenfalls untereinander verlötet sind.

In Betracht kommt z.B. das Aufwickeln von bandförmig stranggepreßtem Profilmaterial aus dem Weichmetall etwa nach der DE 25 45 146 A1, der DE 27 22 023 A1 oder der DE 27 26 812 A1. Es können aber auch dem Walzenkörper dem Durchmesser entsprechende Ringe auf den Walzenkörper aufgebracht und mit diesem und an den Stirnseiten untereinander verlötet werden. Schließlich ist es auch möglich, Platten entsprechend dem Umfang des Walzenkörpers zu biegen und dann dort anzubringen.

Die mit dem Überzug aus dem Weichmetall versehene Walze wird anschließend überdreht und überschliffen, so daß sie eine saubere geschlossene zylindrische Oberfläche erhält.

Zur Verbesserung der elastischen Eigenschaften des Weichmetalls kann dieses diespersionsgehärtet sein (Anspruch 10).

Eine alternative Möglichkeit besteht darin, amorph erstarrtes Weichmetall einzusetzen (Anspruch 11), welches durch Aufließenlassen oder Aufspritzen eine Weichmetallschmelze auf eine sehr kalte Gegenfläche, beispielsweise eine gekühlte Trommel, gewonnen wird (VDI-Nachrichten (1985) Heft 22 vom 31. Mai 1985, Seite 6). Die unterkühlten, d.h. vor Erreichung einer kristallinen Ordnung erstarrten plattförmigen Metallschichten können zu dickeren Einheiten zusammengefügt werden, die den Überzug ergeben.

Eine wichtige Weiterbildung ist Gegenstand des Anspruchs 12. Die porige Struktur ergibt wegen der verringerten tragenden Querschnitte eine für den Behandlungszweck vorteilhafte elastische Nachgiebigkeit trotz des metallischen, d.h. gut wärmeleitenden Grundmaterials. Die vorhandenen Kräfte konzentrieren sich auf das zwischen den Poren vorhandene Materialgerüst und ergeben darin entsprechend den höheren Spannungen bei einer bestimmten Kraft höhere Verformungen.

Die porige Struktur kann durch einen Sintervorgang (Anspruch 13) erzeugt werden. Eine in Betracht kommende Ausführungsform ist das Zusammensintern von Hohlkügelchen aus dem Weichmetall an deren Außenumfang (Anspruch 14), wodurch der Summen-E-Modul des Bezuges unter den Wert des kompakten Metalls abgesenkt werden kann. Um dies besonders zur Geltung zu bringen, empfehlen sich Hohlkügelchen mit relativ geringer Wandstärke nach Anspruch 15. Für die Hohlkügelchen ist insbesondere Aluminium von Bedeutung.

Die porige Struktur kann auch durch Aufschäumen einer Metallschmelze (Anspruch 16) zustande gebracht werden (VDI-Nachrichten (1995) Nr. 37 vom 15. September 1995, Seite 24), wodurch sich ein Metallschwamm ergibt.

Unter den Begriff der porigen Struktur fällt aber auch noch ein Überzug aus einem Weichmetall in Form von Mikrowaben (Anspruch 17), die durch entsprechende Verformung von Metallfolien gewonnen werden und aus der Katalysatortechnik bekannt sind. Die beispielsweise einen sechseckigen Querschnitt aufweisenden Mikrowaben stehen zweckmäßig mit ihrer Achse radial zur Walze.

Bei dem porigen Material sind die stehengebliebenen Querschnitte und damit die Wärmeleitfähigkeit gegenüber einem massiven Material verringert. Um hier einen Ausgleich zu schaffen kann es sich empfehlen, daß die Poren zumindest teilweise mit einem von dem Material des Überzugs verschiedenen wärmeleitenden Material gefüllt sind (Anspruch 18).

Meist arbeiten die in Rede stehenden Walzen bei erhöhten Temperaturen im Bereich bis etwa 200° C. Sie kühlen in Betriebspausen auf die Umgebungstemperatur ab. Damit es bei diesen Temperaturdifferenzen nicht zu starken Wärmespannungen kommt, die auf die Dauer zu einem Ablösen des Überzugs von dem zylindrischen Walzenkörper führen könnten, empfiehlt sich die Ausgestaltung nach Anspruch 19, wobei bei den in Betracht kommenden Weichmetallen ein Aluminiumwerkstoff als Trägermaterial geeignet ist (Anspruch 20).

Die Bahnen üben, insbesondere wenn sie aus Papier bestehen und mineralische Komponenten enthalten, einen erheblichen Verschleißangriff auf den arbeitenden Walzenumfang aus. Die blanke Weichmetalloberfläche würde diesem Angriff nicht lange widerstehen.

Es empfiehlt sich daher, daß der Überzug seinerseits eine dünne Beschichtung aus einem verschleißfesten Material aufweist (Anspruch 21), z.B. aus Hartwerkstoffen (Anspruch 22).

Als Hartwerkstoffe kommen z.B. karbidische Werkstoffe wie Wolframkarbid, Chromkarbid und Titankarbid in Betracht, oder oxydische Werkstoffe wie Al₂O₃, AlTiO₃, Titanoxid, Chromoxid und dergleichen. Es sind Verfahren bekannt, mit denen derartige Überzüge ohne besonders hohe Temperaturen auf Substrate in dünner Schicht aufgebracht werden können. Derartige Beschichtungen werden beispielsweise bei Schneidwerkstoffen mit Erfolg eingesetzt.

In massiver Form sind die genannten Werkstoffe sehr spröde. In dünner Schicht sind sie jedoch sehr elastisch und vermögen den Verformungen des darunterliegenden Weichmetalls zu folgen, ohne zu brechen oder abzusplittern. Da diese Elastizität von der Dünne der Schicht und der damit einhergehenden Fehlerfreiheit des Gefügeaufbaus abhängt, empfiehlt sich gemäß Anspruch 23 eine Dicke der Beschichtung des Überzugs von weniger als 50 My, in vielen Fällen sogar von weniger als 10 My (Anspruch 24).

Der Ausgangspunkt der Erfindung und ihr wesentlicher Anwendungsfall ist das Glätten von Papier. Die Erfindung verkörpert sich auch in einem Glättwerk zur Behandlung von Papier gemäß Anspruch 25.

Es ist hierbei die bekannte "weiche" Walze mit einem Kunststoffüberzug etwa nach der DE 30 20 669 A1 und der DE 32 01 635 C2 durch eine Walze mit dem Überzug aus dem Weichmetall ersetzt, der einen wesentlich größeren Wärmetransport aus dem Innern der beheizten Walze heraus auf die der beheizten Stahlwalze gegenüberliegende Rückseite der Papierbahn ermöglicht. Hierdurch wird ein Behandlungseffekt auch auf dieser Rückseite der Papierbahn herbeigeführt und die "weiche" Walze in die Behandlungsfunktion einbezogen. In manchen Fällen wird es hierdurch möglich sein, Doppelanordnungen von Walzenpaaren zur Erzielung eines ausreichenden einseitigen oder eines beidseitigen Effekts zu vermeiden und eine ausreichende Glättung für manche Papiersorten schon in einem Walzspalt zu erzielen.

Die Behandlungswirkung kann verstärkt werden, wenn gegen eine beheizte Stahlwalze zwei Walzen der erfindungsgemäßen Art arbeiten (Anspruch 26).

In der Zeichnung ist ein Ausführungsbeispiel der Erfindung dargestellt.

Fig. 1 zeigt einen in Fig. 2 mit I angedeuteten Ausschnitt aus dem Randbereich einer Walze, wobei der Überzug in einer durch die Achse gehenden Ebene geschnitten ist;

Fig. 2 zeigt eine Ansicht eines Walzenpaars, dessen Oberwalze nach Fig. 1 ausgebildet ist.

Die in Fig. 1 als Ganzes mit 10 bezeichnete Walze umfaßt einen zylindrischen Walzenkörper 1. Dieser Walzenkörper 1 kann eine massive Walze mit und ohne innere Kanäle zur Beheizung sein. Der Walzenkörper 1 kann aber auch die Hohlwalze einer durchbiegungssteuerbaren Walze sein, die von innen hydraulisch abgestützt ist und mittels der zur Abstützung dienenden Hydraulikflüssigkeit oder eine zusätzlichen Wärmeträgerflüssigkeit von innen beheizbar ist.

In Fig. 1 ist nur ein oberflächennaher Bereich des zylindrischen Walzenkörpers 1 im Ausschnitt dargestellt. In der Praxis kann der Walzenkörper 1 einen Durchmesser von 500 bis 1000 mm aufweisen.

Der Walzenkörper 1 trägt einen Überzug 2 von über die ganze Oberfläche gleichbleibender Stärke, der in dem Ausführungsbeispiel aus einer Bleilegierung besteht, die an der Grenzfläche 3 zum Außenumfang des zylindrischen Walzenkörpers 1 mit diesem verlötet ist, was durch die dickere Linie 6 angedeutet sein soll. Das Verlöten kommt nur in Betracht, wenn der Überzug 2 vorher als Formteil vorhanden war. Wenn der Überzug 2 in schmelzflüssigem Zustand aufgebracht wird, bedeutet 6 die Verbindungsfläche zum zylindrischen Walzenkörper 1.

In dem gezeigten Ausführungsbeispiel ist die Dicke 7 des Überzuges 2, d.h. seine radiale Erstreckung, 12 mm.

Der Überzug 2 besitzt an seinem äußeren Umfang eine dünne Beschichtung 4 aus Wolframkarbid, deren Außenseite 5 den arbeitenden Walzenumfang bildet und den Verschleißangriff auf die weiche Bleilegierung des Überzugs 2 vermindern soll. Die Dicke der Beschichtung 4 ist in Fig. 1 übertrieben dargestellt. Sie liegt tatsächlich nur etwa in der Größenordnung von 10 My.

In Fig. 2 ist ein Einsatzfall der Walze 10 in Gestalt eines Zweiwalzenglättwerks 100 mit den Walzen 10 und 20 dargestellt, die zusammen einen Walzspalt 8 bilden, durch den eine Papierbahn 9 hindurchgeleitet wird.

Die Oberwalze 10 ist durchbiegungssteuerbar und beheizbar und besitzt einen Überzug 2 aus einer Bleilegierung mit einer verschleißfesten Beschichtung 4, wie es in Fig. 1 dargestellt ist. Die Unterwalze 20 ist eine beheizbare Walze mit einem polierten Umfang aus Hartguß.

Während bei den bekannten Walzenpaaren in Glättwerken, bei denen eine Walze einen Überzug aus einem Kunststoff aufwies, wegen dessen schlechter Wärmeleitfähigkeit eine Beteiligung der weichen Walze an dem Glättvorgang kaum gegeben war, leitet der Überzug 2, wenn er aus einer Bleilegierung besteht, die Wärme aus dem Innern der beheizten Walze 10 praktisch in der gleichen Weise an die Oberfläche der Papierbahn wie es bei der harten Walze 20 mit der Stahloberfläche der Fall ist. Dadurch ist einerseits die gesamte auf die Papierbahn übertragene Wärmemenge wesentlich vergrößert und findet insbesondere auch eine Einwirkung auf die der Walze 20 gegenüberliegende Rückseite der Papierbahn 9 statt, die auch dort eine Erhöhung der Glätte erbringt.

## Patentansprüche

1. Walze zur Behandlung von Bahnen aus Papier, Karton, Kunststoff, Textil und dergleichen, mit einem zylindrischen Walzenkörper (1) und einem auf diesem angebrachten, den arbeitenden Walzenumfang (5) bildenden Überzug aus einem elastisch nachgiebigem Material, **dadurch gekennzeichnet**, daß der Überzug (2) aus einem Weichmetall besteht, welches einen Schmelzpunkt von mehr als 200°C und einen E-Modul von weniger als 80.000 N/mm² aufweist.

2. Walze nach Anspruch 1, **dadurch gekennzeichnet**, daß das Weichmetall einen E-Modul von weniger als 20.000 N/mm² aufweist.

3. Walze nach Anspruch 1 oder 2, **dadurch gekennzeichnet**, daß der Überzug (2) Blei und/oder Magnesium und/oder Aluminium umfaßt.

4. Walze nach Anspruch 3, **dadurch gekennzeichnet**, daß der Überzug (2) aus einer Blei und/oder Magnesium und/oder Aluminium enthaltenden Legierung besteht.

5. Walze nach Anspruch 3, **dadurch gekennzeichnet**, daß der Überzug (2) aus einer blei- und/oder magnesium- und/oder aluminiumhaltigen Legierung besteht.

6. Walze nach einem der Ansprüche 1 bis 5, **dadurch gekennzeichnet**, daß der Überzug (2) eine Stärke von 5 bis 20 mm aufweist.

7. Walze nach Anspruch 6, **dadurch gekennzeichnet**, daß der Überzug eine Stärke von 10 mm bis 15 mm aufweist.

8. Walze nach einem der Ansprüche 1 bis 7, **dadurch gekennzeichnet**, daß der Überzug (2) in schmelzflüssigem Zustand auf den Walzenkörper (1) aufgebracht ist.

9. Walze nach einem der Ansprüche 1 bis 7, **dadurch gekennzeichnet**, daß der Überzug (2) in Gestalt von Formteilen auf den Walzenkörper (1) aufgebracht ist.

10. Walze nach einem der Ansprüche 1 bis 9, **dadurch gekennzeichnet**, daß der Überzug (2) ein dispersionsgehärtetes Weichmetall umfaßt.

11. Walze nach einem der Ansprüche 1 bis 10, **dadurch gekennzeichnet**, daß der Überzug (2) ein Weichmetall umfaßt, welches amorph erstarrt ist.

12. Walze nach einem der Ansprüche 1 bis 10, **dadurch gekennzeichnet**, daß der Überzug (2) ein Weichmetall mit einer porigen Struktur aufweist.

13. Walze nach Anspruch 12, **dadurch gekennzeichnet**, daß der Überzug (2) ein gesintertes Weichmetall umfaßt.

14. Walze nach Anspruch 13, **dadurch gekennzeichnet**, daß der Überzug (2) am Außenumfang zusammengesinterte Hohlkügelchen aus Weichmetall umfaßt.

15. Walze nach Anspruch 14, **dadurch gekennzeichnet**, daß die Wandstärke der Hohlkügelchen höchstens das 0,2-fache des Außendurchmessers beträgt.

16. Walze nach Anspruch 12, **dadurch gekennzeichnet**, daß der Überzug (2) einen Metallschwamm umfaßt.

17. Walze nach Anspruch 12, **dadurch gekennzeichnet**, daß der Überzug (2) ein Weichmetall in Form von Mikrowaben umfaßt.

18. Walze nach einem der Ansprüche 12 bis 17, **dadurch gekennzeichnet**, daß die Poren mit einem wärmeleitenden Material gefüllt sind.

19. Walze nach einem der Ansprüche 1 bis 18, **dadurch gekennzeichnet**, daß der zylindrische Walzenkörper (1) zumindest am Außenumfang aus einem Material besteht, dessen thermischer Ausdehnungskoeffizient dem des Überzugs 82) ähnlich ist.

20. Walze nach Anspruch 19, **dadurch gekennzeichnet**, daß das Material ein Aluminiumwerkstoff ist.

21. Walze nach einem der Ansprüche 1 bis 20, **dadurch gekennzeichnet**, daß der Überzug (2) seinerseits eine dünne Beschichtung (4) aus einem verschleißfesten Material aufweist.

22. Walze nach Anspruch 21, **dadurch gekennzeichnet**, daß die Beschichtung (4) aus Hartwerkstoffen besteht.

23. Walze nach Anspruch 21 oder 22, **dadurch gekennzeichnet**, daß die Dicke der Beschichtung weniger als 50 My beträgt.

24. Walze nach Anspruch 23, **dadurch gekennzeichnet**, daß die Dicke der Beschichtung (4) weniger als 10 My beträgt.

25. Glättwerk zur Behandlung von Papier mit zwei einen Walzspalt (8) bildenden Walzen (10,20), von denen die eine (20) beheizbar ist und einen arbeitenden Walzenumfang aus glattem Stahl aufweist und von denen die andere eine ebenfalls beheizbare Walze (10) nach einem der Ansprüche 1 bis 24 ist.

26. Glättwerk zur Behandlung von Papier mit drei Walzen, von denen eine erste beheizbar ist und einen arbeitenden Walzenumfang aus glattem Stahl aufweist und von denen die beiden anderen einander nicht berühren und beheizbare Walzen nach einem der Ansprüche 1 bis 24 sind, die mit der ersten Walze je einen Walzspalt bilden.

## Claims

1. A roller for treating webs of paper, cardboard, plastic, textiles and the like, with a cylindrical roller body (1) and a coating of an elastically resilient material applied thereto and forming the working periphery (5) of the roller, characterised in the coating (2) consists of a soft metal having a melting point of more than 200°C and a Young's Modulus of less than 80,000 N/mm².

2. A roller according to Claim 1, characterised in that the soft metal has a Young's Modulus of less than 20,000 N/mm².

3. A roller according to Claim 1 or 2, characterised in that the coating (2) comprises lead and/or magnesium and/or aluminium.

4. A roller according to Claim 3, characterised in that the coating (2) consists of an alloy containing lead and/or magnesium and/or aluminium.

5. A roller according to Claim 3, characterised in that the coating (2) consists of a lead-containing and/or magnesium-containing and/or aluminium-containing alloy.

6. A roller according to any one of Claims 1 - 5, characterised in that the coating (2) has a thickness of 5 - 20mm.

7. A roller according to Claim 6, characterised in that the coating has a thickness of 10mm - 15mm.

8. A roller according to any one of Claims 1 - 7, characterised in that the coating (2) is applied in the molten state to the roller body (1).

9. A roller according to any one of Claims 1 - 7, characterised in that the coating (2) is applied to the roller body (1) in the form of mouldings.

10. A roller according to any one of Claims 1 - 9, characterised in that the coating (2) comprises a dispersion-hardened soft metal.

11. A roller according to any one of Claims 1 - 10, characterised in that the coating (2) comprises a soft metal which has solidified amorphously.

12. A roller according to any one of Claims 1 - 10, characterised in that the coating (2) comprises a soft metal with a porous structure.

13. A roller according to Claim 12, characterised in that the coating (2) comprises a sintered soft metal.

14. A roller according to Claim 13, characterised in that the coating (2) comprises soft metal hollow globules sintered together at the outer periphery.

15. A roller according to Claim 14, characterised in that the wall thickness of the hollow globules is at maximum 0.2 times the outside diameter.

16. A roller according to Claim 12, characterised in that the coating (2) comprises a metal sponge.

17. A roller according to Claim 12, characterised in that the coating (2) comprises a soft metal in the form of micro-honeycombs.

18. A roller according to any one of Claims 12 - 17, characterised in that the pores are filled with a thermally conductive material.

19. A roller according to any one of Claims 1 - 18, characterised in that the cylindrical roller body (1) consists, at least at the outer periphery, of a material, the coefficient of thermal expansion of which is similar to that of the coating (2).

20. A roller according to Claim 19, characterised in that the material is an aluminium material.

21. A roller according to any one of Claims 1 - 20, characterised in that the coating (2) in turn comprises a thin coating (4) of a wear-proof material.

22. A roller according to Claim 21, characterised in that the coating (4) consists of hard materials.

23. A roller according to Claim 21 or 22, characterised in that the thickness of the coating (4) is less than 50My.

24. A roller according to claim 23, characterised in that the thickness of the coating (4) is less than 10My.

25. A glazing unit for the treatment of paper comprising two rollers (10), (20) which form a nip (8) and one of which (20) is heatable and comprises a working roller periphery of smooth steel while the other is a likewise heatable roller (10) according to any one of Claims 1 - 24.

26. A glazing unit for the treatment of paper comprising three rollers, a first one of which is heatable and comprises a working roller periphery of smooth steel and of which the other two are not in contact with one another and are heatable rollers according to any one of Claims 1 - 24 which each form a nip with the first roller.

## Revendications

1. Cylindre servant à traiter des bandes de papier, de carton, de matières plastiques, de produits textiles et de produits analogues, comprenant un corps cylindrique (1) et un revêtement, appliqué sur celui-ci, formant le pourtour de travail (5) du cylindre, réalisé en une matière flexible élastique,
caractérisé en ce que
le revêtement (2) est constitué d'un métal mou, présentant un point de fusion de plus de 200° C et un module d'élasticité de moins de 80.000 N/mm².

2. Cylindre selon la revendication 1,
caractérisé en ce que
le métal mou présente un module d'élasticité de moins de 20.000 N/mm².

3. Cylindre selon la revendication 1 ou 2,
caractérisé en ce que
le revêtement (2) comprend du plomb et/ou du magnésium et /ou de l'aluminium.

4. Cylindre selon la revendication 3,
caractérisé en ce que
le revêtement (2) consiste en un alliage contenant du plomb et/ou du magnésium et /ou de l'aluminium.

5. Cylindre selon la revendication 3,
caractérisé en ce que
le revêtement (2) consiste en un alliage contenant du plomb et/ou du magnésium et /ou de l'aluminium.

6. Cylindre selon l'une des revendications 1 à 5,
caractérisé en ce que
le revêtement (2) présente une épaisseur de 5 à 20 mm.

7. Cylindre selon la revendication 6,
caractérisé en ce que
le revêtement (2) présente une épaisseur de 10 à 15 mm.

8. Cylindre selon l'une des revendications 1 à 7,
caractérisé en ce que
le revêtement (2) est appliqué à l'état de fusion sur le corps du cylindre (1).

9. Cylindre selon l'une des revendications 1 à 7,
caractérisé en ce que
le revêtement (2) est appliqué sous forme de pièces moulées sur le corps du cylindre (1).

10. Cylindre selon l'une des revendications 1 à 9,
caractérisé en ce que
le revêtement (2) comprend un métal mou à durcissement par phase dispersée.

11. Cylindre selon l'une des revendications 1 à 10,
caractérisé en ce que
le revêtement (2) comprend un métal mou qui est figé de façon amorphe.

12. Cylindre selon l'une des revendications 1 à 10,
caractérisé en ce que
le revêtement (2) est constitué par un métal mou qui a une structure poreuse.

13. Cylindre selon la revendication 12,
caractérisé en ce que
le revêtement (2) comprend un métal mou fritté.

14. Cylindre selon la revendication 13,
caractérisé en ce que
le revêtement (2) comprend des petites billes creuses en un métal mou qui sont frittées ensemble sur le pourtour extérieur.

15. Cylindre selon la revendication 14,
caractérisé en ce que
l'épaisseur de paroi des petites billes creuses atteint au maximum 0,2 fois leur diamètre extérieur.

16. Cylindre selon la revendication 12,
caractérisé en ce que
le revêtement (2) comprend une éponge métallique.

17. Cylindre selon la revendication 12,
caractérisé en ce que
le revêtement (2) comprend un métal mou sous la forme de micro-nids d'abeille.

18. Cylindre selon l'une des revendications 12 à 17,
caractérisé en ce que
les pores sont remplis d'une matière conduisant la chaleur.

19. Cylindre selon l'une des revendications 1 à 18,
caractérisé en ce que
le corps cylindrique (1) consiste au moins sur son pourtour extérieur en une matière, dont le coefficient de dilatation thermique est analogue à celui du revêtement (2).

20. Cylindre selon la revendication 19,
caractérisé en ce que
la matière est de l'aluminium.

21. Cylindre selon l'une des revendications 1 à 20,
caractérisé en ce que
le revêtement (2) présente de son côté une enduction mince (4) en une matière résistant à l'usure.

22. Cylindre selon la revendication 21,
caractérisé en ce que
l'enduction (4) est constituée de matériaux durs.

23. Cylindre selon la revendication 21 ou 22,
caractérisé en ce que
l'épaisseur de l'enduction (4) atteint moins de 50 My.

24. Cylindre selon la revendication 23,
caractérisé en ce que
l'épaisseur de l'enduction (4) atteint moins de 10 My.

25. Calandre à lisser pour le traitement du papier, comprenant deux cylindres (10, 20) formant une fente de laminage (8), dont l'un, le cylindre 20, pouvant être chauffé présente un pourtour de travail en acier poli, et dont l'autre est un cylindre (10) pouvant également être chauffé, selon l'une des revendications 1 à 24.

26. Calandre à lisser pour le traitement du papier, avec trois cylindres, dont un premier cylindre peut être chauffé et présente un pourtour de travail en acier poli, et dont les deux autres cylindres ne se touchent pas l'un l'autre et sont des cylindres pouvant être chauffés selon l'une des revendications 1 à 24, et formant chacun avec le premier cylindre, une fente de laminage.
